# FASCICULE DE BREVET EUROPEEN

(11) **EP 2 690 344 B1**
(45) Date de publication et mention de la délivrance du brevet: **27.05.2015**
(21) Numéro de dépôt: 13354027.8
(22) Date de dépôt: 10.07.2013
(51) Int. Cl.: H05B 37/02, H05B 33/08

(54) **Lampe électrique portative à dispositif de contrôle d'un courant d'alimentation et procédé de contrôle d'un courant d'alimentation d'une telle lampe**
Tragbare elektrische Lampe mit Kontrollvorrichtung des eingespeisten Stroms, und Kontrollverfahren des eingespeisten Strom dieser Lampe
Portable electric lamp with a device for controlling a supply current and method for controlling a supply current of such a lamp

(30) Priorité: 27.07.2012 FR 1202133
(43) Date de publication de la demande: 29.01.2014
(73) Titulaire: Zedel, 38920 Crolles (FR)
(72) Inventeur: Marie, Christophe, F-38420 Le Versoud (FR); Chancelade, Stéphanie, F- 38100 Grenoble (FR); Flores, Nicolas, F-38610 Gieres (FR)
(74) Mandataire: Hecké, Gérard

(56) Documents cités:
- FR-A1- 2 930 706
- US-A1- 2010 219 775
- US-A1- 2011 227 500

## Description

### Domaine technique de l'invention

L'invention est relative à une lampe électrique portative à dispositif de contrôle d'un courant d'alimentation et à un procédé de contrôle d'un courant d'alimentation d'une telle lampe, notamment une lampe électrique frontale à boîtier compact.

### État de la technique

Actuellement, on utilise des lampes électriques portatives à faible encombrement comprenant un module d'éclairage logé dans un boîtier ayant un corps compact. Généralement, la lampe comporte un support muni d'une sangle permettant de porter la lampe sur la tête.

De telles lampes peuvent être munies de diodes électroluminescentes LED fournissant un éclairage puissant, notamment pour un éclairage lors d'activités diurnes, et qui sont fortement consommatrices d'énergie. Mais ces lampes ne permettent pas de garantir une autonomie de fonctionnement à un utilisateur, quelle que soit son activité. On entend par autonomie de fonctionnement, un temps pendant lequel la lampe peut fonctionner sans nouvel apport d'énergie ou sans intervention extérieure.

Les demandes de brevet américain US2011/0227500 et US2010/0219775 divulguent une lampe électrique portative comprenant un circuit de commande pour fournir des modes multiples d'éclairage.

La demande de brevet français FR2930706 divulgue une lampe électrique portative comprenant un module d'éclairage muni d'une diode électroluminescente, et un circuit d'asservissement pour asservir la puissance de la diode à une consigne manuelle.

Mais ces documents ne décrivent pas une lampe munie de moyens pour garantir une autonomie de fonctionnement lors de son utilisation.

### Objet de l'invention

L'objet de l'invention consiste à pallier ces inconvénients, et en particulier à fournir un moyen pour contrôler le courant fourni à un module d'éclairage d'une lampe électrique portative suffisamment compacte, afin de garantir à l'utilisateur une autonomie de fonctionnement et un niveau d'éclairage optimisé.

Selon un aspect de l'invention, il est proposé une lampe électrique portative comprenant un module d'éclairage, un boîtier compact renfermant une unité de stockage d'énergie électrique configurée pour fournir un courant d'alimentation au module d'éclairage.

La lampe comprend des moyens de mesure d'un courant consommé par le module d'éclairage, des moyens de détermination configurés pour élaborer une consigne de courant d'éclairage, des moyens de calcul pour calculer un seuil de courant moyen égal au rapport entre une capacité initiale de l'unité de stockage et une durée d'autonomie de la lampe, pour calculer un courant maximum autorisé à partir d'une différence entre le courant consommé et le seuil de courant moyen et pour calculer un seuil de courant maximum autorisé à partir de la valeur minimum entre la consigne de courant d'éclairage et le courant maximum autorisé, et des moyens de limitation configurés pour limiter le courant d'alimentation à une valeur inférieure ou égale au seuil de courant maximum autorisé.

Ainsi, on peut déterminer un seuil de courant maximum à ne pas dépasser afin de pouvoir fournir un courant d'alimentation optimisé lors de l'utilisation de la lampe. En particulier, la différence entre le courant consommé et le seuil de courant moyen permet de prendre en compte les écarts de consommation en courant qui reflètent la façon dont le module d'éclairage a consommé le courant disponible, c'est-à-dire de façon économique ou non. Ainsi, on peut optimiser le courant fourni au module d'éclairage pendant une durée d'autonomie déterminée afin de garantir une puissance d'éclairage minimum pendant cette durée.

Selon un aspect général de l'invention, il est proposé une lampe électrique portative comprenant un module d'éclairage, un boîtier compact renfermant une unité de stockage d'énergie électrique configurée pour fournir un courant d'alimentation au module d'éclairage, des moyens de mesure d'un courant consommé par le module d'éclairage, des moyens de détermination configurés pour élaborer une consigne de courant d'éclairage, des moyens de calcul pour calculer un courant maximum autorisé à partir d'une différence entre le courant consommé et un courant de référence et pour calculer un seuil de courant maximum autorisé à partir de la valeur minimum entre la consigne de courant d'éclairage et le courant maximum autorisé, et des moyens de limitation configurés pour limiter le courant d'alimentation à une valeur inférieure ou égale au seuil de courant maximum autorisé.

Les moyens de calcul peuvent calculer le courant de référence à partir d'une capacité initiale de l'unité de stockage et d'une durée d'autonomie de la lampe.

Les moyens de calcul peuvent en outre calculer le courant de référence à partir d'une capacité restante de l'unité de stockage et d'une durée restante d'utilisation de la lampe.

La lampe peut comprendre un capteur optique configuré pour élaborer un signal représentatif de l'éclairage induit par la lampe, les moyens de détermination étant configurés pour élaborer la consigne de courant d'éclairage à partir du signal élaboré.

On peut également prendre en compte l'éclairage extérieur au voisinage de la lampe pour contrôler le courant d'alimentation afin d'optimiser l'économie d'énergie électrique.

Les moyens de mesure peuvent être configurés pour mesurer périodiquement le courant consommé par le module d'éclairage au cours d'une période de temps déterminée, et les moyens de calcul sont configurés pour calculer périodiquement le courant maximum autorisé et le seuil de courant maximum autorisé à chaque période de temps déterminée.

De cette manière, on affine la mesure du courant consommé pour obtenir une meilleure précision sur le calcul du seuil de courant maximum autorisé.

La lampe peut comprendre des moyens d'estimation configurés pour estimer la capacité initiale de l'unité de stockage à partir d'un coefficient représentatif du vieillissement de l'unité de stockage estimé à partir d'un nombre de charges complètes de l'unité de stockage ou à partir d'une résistance interne de l'unité de stockage.

On permet ainsi de garantir une autonomie de la lampe pendant toute la durée de vie de l'unité de stockage.

Selon un autre aspect de l'invention, il est proposé un procédé de contrôle d'un courant d'alimentation fourni par une unité de stockage d'énergie électrique à un module d'éclairage d'une lampe électrique portative.

Le procédé comprend une élaboration d'un seuil de courant maximum autorisé comportant une mesure d'un courant consommé par le module d'éclairage, une élaboration d'une consigne de courant d'éclairage, un calcul d'un seuil de courant moyen égal au rapport entre une capacité initiale de l'unité de stockage et une durée d'autonomie de la lampe, un calcul d'un courant maximum autorisé à partir d'une différence entre le courant consommé et le seuil de courant moyen, un calcul du seuil de courant maximum autorisé à partir de la valeur minimum entre la consigne de courant d'éclairage et le courant maximum autorisé, le procédé comprenant en outre une limitation du courant d'alimentation à une valeur inférieure ou égale au seuil de courant maximum autorisé.

Selon un autre aspect général de l'invention, il est proposé un procédé de contrôle d'un courant d'alimentation fourni par une unité de stockage d'énergie électrique à un module d'éclairage d'une lampe électrique portative, le procédé comprenant une élaboration d'un seuil de courant maximum autorisé comportant une mesure d'un courant consommé par le module d'éclairage, une élaboration d'une consigne de courant d'éclairage, un calcul d'un courant maximum autorisé à partir d'une différence entre le courant consommé et un courant de référence, un calcul du seuil de courant maximum autorisé à partir de la valeur minimum entre la consigne de courant d'éclairage et le courant maximum autorisé, le procédé comprenant en outre une limitation du courant d'alimentation à une valeur inférieure ou égale au seuil de courant maximum autorisé.

On peut calculer le courant de référence à partir d'une capacité initiale de l'unité de stockage et d'une durée d'autonomie de la lampe.

On peut en outre calculer le courant de référence à partir d'une capacité restante de l'unité de stockage et d'une durée restante d'utilisation de la lampe.

La consigne de courant d'éclairage peut varier en fonction d'un éclairage induit par la lampe.

L'étape d'élaboration du seuil de courant maximum autorisé peut être effectuée périodiquement au cours d'une période de temps déterminée, et on mesure le courant consommé par le module d'éclairage au cours de la période de temps déterminée.

Le procédé peut comprendre une estimation de la capacité initiale de l'unité de stockage à partir d'un coefficient représentatif du vieillissement de l'unité de stockage estimé à partir d'un nombre de charges complètes de l'unité de stockage ou à partir d'une résistance interne de l'unité de stockage.

### Description sommaire des dessins

D'autres avantages et caractéristiques ressortiront plus clairement de la description qui va suivre de modes particuliers de réalisation et de mise en oeuvre de l'invention donnés à titre d'exemples non limitatifs et représentés aux dessins annexés, dans lesquels :
- la figure 1, illustre schématiquement un mode de réalisation d'une lampe électrique portative selon l'invention ; et
- la figure 2, illustre schématiquement les principales étapes d'un procédé de contrôle d'un courant d'alimentation de la lampe électrique portative de la figure 1.

### Description détaillée

Sur la figure 1, on a représenté de façon schématique une lampe électrique portative 1 comprenant un module d'éclairage 2 et un boîtier compact 3 renfermant une unité de stockage d'énergie électrique 4, telle une pile ou une batterie. L'unité 4 est configurée pour fournir un courant d'alimentation In, par l'intermédiaire d'un circuit électrique 5, au module d'éclairage 2. L'unité 4 est de préférence une unité de stockage d'énergie rechargeable configurée pour stocker une énergie électrique sous une forme chimique pendant la charge et pour restituer une partie de cette énergie électrique pendant la décharge. Le module d'éclairage 2 comporte, de préférence, une diode électroluminescente (LED), ou peut également comporter plusieurs LED, en particulier des LED à forte puissance d'éclairage. La lampe électrique portative 1 peut être une lampe frontale, ou une lampe torche, et le boîtier compact 3 peut être réalisé en matériau isolant ou métallique. Selon un mode de réalisation, le module d'éclairage 2 est séparé du boîtier compact 3. Selon un autre mode de réalisation, le module d'éclairage 2 est inclus au sein du boîtier compact 3.

En outre, le boîtier 3 comprend un dispositif de contrôle 6, comme par exemple une unité de commande électronique, configuré pour contrôler le courant d'alimentation In fourni par l'unité de stockage 4 au module d'éclairage 2. Le boîtier 3 peut en outre comprendre un composant de gestion 7 de l'unité de stockage 4, une résistance de mesure Rmes, et la lampe 1 peut comprendre un module d'entrées 8. Le composant de gestion 7 permet de contrôler, via une connexion 9, les charges et les décharges de l'unité 4. Le composant de gestion 7 est commandé par le dispositif de contrôle 6 par l'intermédiaire d'une connexion 10, et transmet, via une connexion 11, des paramètres d'état de l'unité 4, tels des paramètres représentatifs de la capacité de l'unité de stockage 4, comme une capacité restante de l'unité de stockage CapaRest, une capacité au démarrage de l'unité de stockage CapaDem, une capacité consommée de l'unité de stockage CapaCons. On entend ici par capacité de l'unité de stockage, la quantité d'électricité que peut restituer l'unité de stockage lors d'une décharge. La résistance de mesure Rmes permet de mesurer un courant consommé Icons correspondant au courant d'alimentation In fourni au module d'éclairage 2 pendant un temps de cycle déterminé Tcycle. La résistance Rmes est montée en série entre l'unité de stockage d'énergie électrique 4 et la LED. Le dispositif de contrôle 6 comporte des moyens de mesure 12 couplés aux bornes de la résistance Rmes. Les moyens de mesure 12 mesurent une tension Vcons aux bornes de la résistance Rmes afin de mesurer le courant consommé Icons d'après la relation : $lcons = Vcons / Rmes$ avec :
- Icons : le courant d'alimentation fourni à la LED au cours du temps de cycle déterminé Tcycle, c'est-à-dire le courant consommé par la LED pendant le temps Tcycle ;
- Vcons : la tension aux bornes de la résistance Rmes ;
- Rmes : la valeur de la résistance Rmes.

Par ailleurs, les moyens de mesure 12 sont également couplés aux bornes de l'unité 4, afin de pouvoir mesurer une résistance interne Rint de l'unité 4. Par exemple, on peut mesurer la résistance interne Rint en mesurant une première tension Vbat1 aux bornes de l'unité 4 et un premier courant consommé Icons1 par la LED. Puis, on mesure une deuxième tension Vbat2 aux bornes de l'unité 4 et un deuxième courant consommé Icons2 par la LED. Ainsi, on peut mesurer la valeur de la résistance interne Rint d'après la relation : $Rint = \left(Vbat⁢1-Vbat⁢2\right) / \left(lcons⁢1-lcons⁢2\right) .$

Grâce à la mesure de la résistance interne Rint, on peut offrir un autre mode de calcul des paramètres d'état de l'unité 4. En effet, les moyens de mesure 12 peuvent ainsi déterminer : $CapaDem = \left(Vbat_charge/Rint\right) * Tcharge$ $CapaCons = \left(Vbat_f/Rint\right) * Tcycle$ avec
- CapaDem : la capacité au démarrage de l'unité de stockage, c'est-à-dire la capacité au début de l'utilisation de la lampe 1 ;
- CapaCons : la capacité consommée de l'unité de stockage, c'est-à-dire la capacité consommée au cours du temps de cycle déterminé Tcycle ;
- Vbat_charge : la tension de charge de l'unité 4 ;
- Vbat_f : la tension fournie par l'unité 4 à la LED au cours du temps Tcycle ;
- Tcharge : le temps de charge de l'unité 4.

On peut noter que la charge de l'unité de stockage 4 peut être complète ou incomplète, et que le temps de cycle déterminé Tcycle correspond à un temps de décharge de l'unité au cours duquel l'unité 4 fournit le courant Icons à la LED.

En outre, le module d'entrées 8 est configuré pour transmettre, au dispositif de contrôle 6, des paramètres d'entrée saisis par l'utilisateur. Les paramètres d'entrée peuvent être, un seuil maximum d'éclairage SeuilMax, un seuil minimum d'éclairage SeuilMin, et une durée d'autonomie souhaitée Dauto de fonctionnement de la lampe 1. Les seuils maximum et minimum d'éclairage permettent à l'utilisateur de sélectionner un intervalle de puissance d'éclairage qu'il souhaite utiliser pour son activité. La durée d'autonomie Dauto correspond, quant à elle, à la durée pour laquelle l'utilisateur souhaite pratiquer son activité. A partir, notamment des paramètres saisis par l'utilisateur, le dispositif de contrôle 6 contrôle la valeur du courant d'alimentation In fourni à la LED de façon à garantir à l'utilisateur un éclairage minimum pendant la durée d'autonomie Dauto. En outre, le dispositif de contrôle 6 fournit un éclairage optimisé pour un éclairage maximum au cours de la durée d'autonomie Dauto. Le module d'entrées 8 peut être inclus au sein du boîtier 3, ou au sein du module d'éclairage 2, ou encore être déporté au sein d'un ordinateur externe.

Par ailleurs, le module d'éclairage 2 comporte un module d'élaboration 14 d'une consigne d'éclairage. Le module d'élaboration 14 comprend un bouton d'éclairage 15 pour fournir une commande d'éclairage Cmde, par l'intermédiaire d'une connexion 16, au dispositif de contrôle 6. La commande d'éclairage Cmde est fonction d'une puissance d'éclairage sélectionnée par l'utilisateur via le bouton d'éclairage 15. La puissance d'éclairage peut correspondre à une puissance d'éclairage, faible, forte, minimum, ou maximum. Le bouton d'éclairage 15 permet, par ailleurs, la mise en service ou l'arrêt de la lampe 1. De préférence, le module d'élaboration 14 comporte en outre un capteur optique 17 qui fournit au dispositif de contrôle 6, via une connexion 18, un signal S représentatif d'un éclairage induit 19 par la lampe 1. En particulier, le signal S est représentatif de la lumière réfléchie par un objet éclairé, notamment par la LED, et par d'autres sources de lumière extérieures à la lampe 1. Le capteur optique 17 renforce l'automatisation du contrôle du courant d'alimentation In car il permet de sélectionner automatiquement la puissance d'éclairage nécessaire pour éclairer suffisamment un objet.

Le dispositif de contrôle 6 comporte, quant à lui, une mémoire non volatile 20, une horloge électronique 21, des moyens de détermination 22, les moyens de mesure 12 précédemment décrits, des moyens de calcul 23 et des moyens de limitation 24 du courant d'alimentation In fourni à la LED.

La mémoire non volatile 20 est couplée au module d'entrées 8 par une connexion 25 afin de sauvegarder les paramètres saisis par l'utilisateur. En outre la mémoire 20 est couplée aux moyens de calcul 23 par une connexion 26 pour sauvegarder d'autres paramètres calculés et pour transmettre les paramètres sauvegardés aux moyens de calcul 23. La mémoire non volatile 20 permet de conserver les valeurs des paramètres sauvegardés même après un arrêt de la lampe 1.

Les moyens de mesure 12 transmettent les paramètres mesurés Icons, CapaDem, CapaCons, aux moyens de calcul 23 par une connexion 27. L'horloge électronique 21 est configurée pour fournir le temps courant Tcourant, qu'elle transmet par une connexion 28, aux moyens de calcul 23. Les moyens de détermination 22 élaborent une consigne de courant d'éclairage Id à partir, soit du signal S reçu, soit de la commande Cmde reçue, et transmettent la consigne de courant d'éclairage Id aux moyens de calcul 23 par une connexion 30. De préférence, la consigne de courant d'éclairage Id est élaborée à partir du signal S, et elle est inversement proportionnelle à la quantité de lumière reçue par le capteur optique 17. En d'autres termes, plus la quantité de lumière reçue par le capteur optique 17 est élevée et plus la consigne de courant d'éclairage Id est faible. Ainsi, on diminue la puissance d'éclairage de la LED lorsqu'un objet est fortement éclairé et inversement. Selon encore une autre variante, les moyens de détermination 22 élaborent une consigne de courant d'éclairage Id ayant une valeur constante égale à celle d'un seuil de courant moyen Imoyen.

Par ailleurs, les moyens de calcul 23 sont configurés pour élaborer un seuil de courant maximum autorisé SeuilMaxAuto, qu'ils transmettent via une connexion 29 aux moyens de limitation 24. Le seuil de courant maximum autorisé SeuilMaxAuto correspond à un courant d'alimentation maximum à ne pas dépasser afin de garantir le fonctionnement de la lampe 1 pendant la durée d'autonomie souhaitée Dauto. En outre, les moyens de limitation 24 sont couplés par une connexion 31 à la LED afin de limiter le courant d'alimentation In en contrôlant directement la LED. En variante, les moyens de limitation 24 commandent le composant de gestion 7 de l'unité 4 pour contrôler les décharges de façon à limiter le courant d'alimentation In à une valeur inférieure ou égale au SeuilMaxAuto.

De manière générale, les moyens de mesure 12 mesurent, périodiquement, le courant consommé Icons par la LED au cours du temps de cycle déterminé Tcycle. A partir du courant consommé Icons mesuré, les moyens de calcul 23 élaborent un paramètre intermédiaire NEDisp, noté également niveau d'énergie électrique disponible, qui est représentatif de la façon dont la lampe 1 a consommé du courant, c'est-à-dire de façon économique ou non. En particulier, le niveau d'énergie disponible NEDisp est élaboré à partir de la différence entre le courant consommé Icons et le seuil de courant moyen Imoyen. En outre la valeur du paramètre NEDisp est sauvegardée de façon périodique à chaque temps de cycle Tcycle, et chaque nouvelle valeur du paramètre est calculée à partir de la valeur précédente sauvegardée. Ainsi, on tient compte des événements antérieurs, en outre du mode de consommation du courant, pour déterminer la valeur du seuil de courant maximum autorisé SeuilMaxAuto à ne pas dépasser. La consommation en courant de la LED peut correspondre à une surconsommation, dans le cas où l'on considère que le courant qui a été consommé depuis le début d'utilisation de la lampe 1 est trop important, c'est-à-dire que la consommation en courant a dépassé un seuil déterminé. A l'inverse, elle peut correspondre à une sous consommation dans le cas où l'on considère que le courant qui a été consommé est inférieur au seuil déterminé. Le seuil déterminé correspond au seuil de courant moyen Imoyen que peut fournir l'unité de stockage pendant la durée d'autonomie Dauto. Les moyens de calcul 23 déterminent, à chaque nouveau temps de cycle Tcycle, la nouvelle valeur du paramètre intermédiaire NEDisp à partir de son ancienne valeur, sauvegardée au temps de cycle précédent, et de la différence entre le courant consommé Icons au cours du temps de cycle précédent et du seuil de courant moyen Imoyen. La valeur du paramètre intermédiaire NEDisp est positive ou nulle lors d'une surconsommation en courant, ou négative lors d'une sous consommation. Puis, les moyens de calcul 23 élaborent un courant maximum autorisé ImaxAuto à partir du paramètre intermédiaire NEDisp. Le courant ImaxAuto correspond à un courant qu'il ne faut pas dépasser afin de garantir l'autonomie de fonctionnement de la lampe 1. Par ailleurs, on optimise l'éclairage de la lampe 1 en tenant compte de la consigne de courant d'éclairage Id. Plus particulièrement, lorsque le paramètre intermédiaire NEDisp est positif ou nul, dans le cas d'une surconsommation, le dispositif de contrôle 6 limite le courant d'alimentation In à la valeur minimum entre la consigne de courant d'éclairage Id et le courant maximum autorisé ImaxAuto. Si le paramètre intermédiaire NEDisp est négatif, dans le cas d'une sous consommation, le dispositif de contrôle 6 limite le courant d'alimentation à la valeur de la consigne de courant Id. Ainsi, on fournit un éclairage optimisé qui ne dépasse pas le courant maximum autorisé ImaxAuto, en surconsommation, et ne dépasse pas la consigne de courant d'éclairage Id en sous consommation. En d'autres termes, le seuil de courant maximum autorisé SeuilMaxAuto est égal à la valeur minimum entre la consigne de courant d'éclairage Id et le courant maximum autorisé ImaxAuto lorsque le niveau d'énergie électrique disponible NEDisp est positif ou nul, et le seuil de courant maximum autorisé SeuilMaxAuto est égal à la consigne de courant d'éclairage Id lorsque le niveau d'énergie électrique disponible NEDisp est négatif.

Initialement, les moyens de calculs 23 récupèrent la valeur de la capacité au démarrage de l'unité de stockage CapaDem, soit par les moyens de mesure 12, soit par le composant de gestion 7 de l'unité 4. Avantageusement, on peut prendre en compte le vieillissement de l'unité de stockage 4 afin d'affiner la valeur du paramètre CapaDem. On peut estimer le vieillissement, par exemple en mémorisant à l'aide de la mémoire non volatile 20 le nombre de charges complètes effectuées et en utilisant un premier abaque du constructeur de l'unité 4 afin de déterminer un coefficient de vieillissement CoefVieil. Puis on estime une capacité initiale de l'unité de stockage Capalnit = CapaDem*CoefVieil (équation 5). Selon un autre mode d'estimation, on peut mesurer la résistance interne de la batterie Rint, comme décrit ci-avant à l'équation 2, et déterminer le coefficient de vieillissement CoefVieil à partir de Rint et d'un deuxième abaque du constructeur de l'unité 4. La capacité initiale Capalnit correspond à la quantité d'énergie électrique que peut restituer l'unité de stockage 4 à la mise en service de la lampe 1.

Puis, l'utilisateur saisit les paramètres SeuilMax, SeuilMin et Dauto à partir du module d'entrées 8. Ces paramètres sont ensuite traités par les moyens de calcul 23 pour déterminer leur validité. Par exemple, le seuil maximum d'éclairage SeuiMax saisi ne peut pas dépasser une limite donnée par le constructeur de la LED. Le seuil minimum d'éclairage SeuilMin ne peut pas être inférieur à un courant d'alimentation minimum pour permettre à l'utilisateur de lire un document, à une distance de lecture environ égale à 25 cm, dans l'obscurité. En outre, si la durée d'autonomie Dauto est supérieure à un seuil déterminé DautoMax, on limite sa valeur au seuil déterminé DautoMax = Capalnit/SeuilMin (équation 6). En variante, les seuils maximum SeuilMax et minimum SeuilMin peuvent être préalablement fixés à des valeurs constantes, et non pas saisis par l'utilisateur. Il en est de même pour la durée d'autonomie Dauto. En particulier, le seuil minimum d'éclairage SeuilMin correspond au courant d'alimentation minimum que peut fournir l'unité de stockage 4 pendant la durée d'autonomie Dauto.

Les moyens de calcul 23 initialisent ensuite certains paramètres à des valeurs déterminées suivantes :
- Tinit = DateDébut, avec Tinit : temps initial qui marque le début d'utilisation de la lampe 1, et DateDébut : la date de mise en service de la lampe 1 ;
- Dutil = 0, avec Dutil : la durée d'utilisation de la lampe 1 depuis le temps initial Tinit;
- Tcycle : le temps de cycle, par exemple compris entre 10 ns et 1 minute ;
- NEDisp = 0 ;
- CapaUtil = 0, avec CapaUtil : la capacité utilisée de l'unité de stockage depuis le temps initial Tinit ;
- ImaxAuto = SeuilMax.

De préférence, on a Tcycle ≤ Dauto/10 de façon à obtenir un contrôle du courant d'alimentation In progressif. Puis les moyens de calcul 23 récupèrent le courant consommé Icons, transmis par les moyens de mesure 12, et la consigne de courant d'éclairage Id transmise par les moyens de détermination 22. Les moyens de calcul 23 déterminent ensuite la durée d'utilisation Dutil. On peut, par exemple, déterminer Dutil par la relation Dutil = Dutil + Tcycle (équation 7), en incrémentant à chaque temps de cycle Tcycle le paramètre Dutil sauvegardé dans la mémoire non volatile 20. On peut encore déterminer Dutil par la relation suivante : Dutil = Tcourant + Tinit (équation 8), en récupérant la valeur du temps courant Tcourant à chaque temps de cycle Tcycle.

Puis, les moyens de calcul 23 calculent certains paramètres afin de déterminer le courant maximum autorisé ImaxAuto. Ainsi, les moyens de calcul 23 effectuent les calculs suivants :
- $lmoyen = Capalnit / Dauto$
- $CapaCons = lcons * Tcycle$
- $CapaUtil = CapaUtil + CapaCons$
- $CapaRest = Capalnit - CapaUtil$
- $NEDisp = NEDisp + \left(lcons-lmoyen*Marge\right) * Tcycle$
- $Ratio = NEDisp / CapaRest$
- $lmaxAuto = \left(SeuilMax-SeuilMin\right) * \left(1-Ratio\right)$
avec
- Imoyen : le seuil de courant moyen ;
- Marge : une marge de sécurité, en pourcentage, par exemple égale à 90% ;
- Ratio : le rapport entre le niveau d'énergie disponible NEDisp et la capacité restante de l'unité de stockage CapaRest ; et
- NEDisp : paramètre intermédiaire sans unité qui représente le mode de consommation électrique de la LED, c'est-à-dire si la consommation est économique ou non.

Selon un mode de réalisation, les moyens de calcul 23 calculent ces paramètres à chaque temps de cycle Tcycle. En variante, les paramètres d'état de la capacité de l'unité de stockage CapaCons, CapaUtil et CapaRest sont déterminés par le composant de gestion 7 et transmis directement aux moyens de calcul 23. Avantageusement, les moyens de calcul 23 limitent la valeur du courant maximum autorisé ImaxAuto de sorte qu'elle soit comprise dans l'intervalle [SeuilMin ; SeuiMax]. Si la valeur calculée ImaxAuto est supérieure à SeuilMax, alors ImaxAuto = SeuilMax et si la valeur calculée ImaxAuto est inférieure à SeuilMin, alors ImaxAuto = SeuilMin.

De manière générale, le seuil de courant moyen Imoyen est également noté courant de référence. Le courant de référence Imoyen correspond à un courant disponible que peut fournir l'unité de stockage 4 pendant la durée d'autonomie souhaitée Dauto. Les moyens de calcul 23 calculent le courant de référence Imoyen à partir de la capacité initiale de l'unité de stockage Capalnit et de la durée d'autonomie de la lampe Dauto. En particulier, le courant de référence Imoyen est proportionnel au rapport entre la capacité initiale de l'unité de stockage Capalnit et la durée d'autonomie de la lampe Dauto. Par exemple, le courant de référence Imoyen = Capalnit/Dauto (équation 9).

Selon un autre mode de réalisation, les moyens de calcul 23 calculent le courant de référence Imoyen à partir de la capacité restante de l'unité de stockage CapaRest et d'une durée restante d'utilisation de la lampe Drest. Par exemple, les moyens de calcul 23 calculent la durée restante d'utilisation de la lampe Drest = Dauto - Dutil. En particulier, le courant de référence Imoyen est proportionnel au rapport entre la capacité restante de l'unité de stockage CapaRest et la durée restante d'utilisation de la lampe Drest. Par exemple, le courant de référence Imoyen = CapaRest/Drest. Dans cet autre mode de réalisation, le courant de référence Imoyen varie pendant la durée d'utilisation de la lampe Dutil. Par exemple, les moyens de calcul 23 calculent le courant de référence Imoyen à chaque temps de cycle Tcycle. Puis, les moyens de calcul 23 déterminent le seuil de courant maximum autorisé SeuilMaxAuto à partir des paramètres précédents. En outre,
- SeuilMaxAuto = Id, si NEDisp ≥ 0 et Dutil < Dauto ; et
- SeuilMaxAuto = ImaxAuto, si NEDisp < 0 ou Dutil ≥ Dauto.

Lorsque la LED consomme peu de courant, c'est-à-dire en sous consommation, on a économisé l'énergie stockée par l'unité 4, et on a NEDisp < 0. Dans ce cas on optimise le courant fourni à la LED en limitant le courant d'alimentation In à la valeur de la consigne de courant d'éclairage Id. A l'inverse, lorsque la LED consomme trop de courant, c'est-à-dire en surconsommation, on n'a pas assez économisé l'énergie stockée, et on a NEDisp ≥ 0. Dans ce cas on optimise le courant fourni à la LED en limitant le courant d'alimentation In à la valeur minimum entre le courant maximum autorisé ImaxAuto et la consigne de courant d'éclairage Id. On peut également envisager de fournir à la LED un courant d'alimentation In égal à la valeur du seuil de courant maximum autorisé SeuilMAxAuto.

Sur la figure 2, on a représenté de façon schématique les principales étapes d'un procédé de contrôle du courant d'alimentation d'une lampe électrique. Le procédé peut être mis en oeuvre par le dispositif de contrôle 6 qui vient d'être décrit. Ce procédé peut être implémenté dans un microprocesseur, sous une forme logicielle ou sous la forme de circuits logiques.

De façon générale, le procédé comporte une première étape d'initialisation S1, une deuxième étape d'élaboration S2 du seuil de courant maximum autorisé SeuilMaxAuto, et une troisième étape S11 de limitation du courant d'alimentation In. Lors de l'étape d'initialisation S1, on récupère les données saisies par l'utilisateur, notamment le SeuilMax, SeuilMin et Dauto, et on met à jour certains paramètres. L'étape d'élaboration S2 est effectuée périodiquement à chaque temps de cycle Tcycle. L'étape d'élaboration S2 comporte une étape d'acquisition des mesures S3 dans laquelle on mesure, notamment, le courant consommé Icons pendant le temps de cycle Tcycle, et on détermine la valeur de la consigne de courant d'éclairage Id. L'étape d'élaboration S2 comporte en outre une étape S4 de calcul de paramètres, une étape S5 de limitation du courant maximum autorisé, et une étape de contrôle S6 de la valeur du paramètre intermédiaire NEDisp. Lors de l'étape S4 de calcul des paramètres, on détermine la valeur des paramètres nécessaires au calcul du courant maximum autorisé ImaxAuto. Notamment, on calcule les paramètres suivants : le paramètre intermédiaire NEDisp, le paramètre Ratio et le paramètre ImaxAuto. Puis, lors de l'étape S5, on limite le courant maximum autorisé ImaxAuto pour que sa valeur soit comprise dans l'intervalle [SeuilMin ; SeuilMax]. En outre, l'étape de contrôle S6 permet de déterminer la valeur du seuil de courant maximum autorisé SeuilMaxAuto que le courant d'alimentation In ne doit pas dépasser afin de garantir une autonomie de fonctionnement pendant la durée d'utilisation Dauto de la lampe 1. L'étape de contrôle S6 comporte une étape S7 lors de laquelle on compare la valeur des paramètres NEDisp et Dutil.

Lorsque NEDisp ≥ 0 et Dutil < Dauto, c'est-à-dire que tant que le temps d'utilisation Dutil est inférieur au temps d'autonomie Dauto, on maintient le contrôle du courant d'alimentation In afin de garantir l'autonomie de la lampe 1. En outre, lorsque le paramètre intermédiaire NEDisp est positif ou nul, on considère qu'il y a une surconsommation, et dans ce cas on effectue une étape S8 au cours de laquelle on compare la valeur de la consigne de courant d'éclairage Id avec la valeur du courant maximum autorisé ImaxAuto. Si la consigne de courant d'éclairage Id est supérieure au courant maximum autorisé ImaxAuto calculé, on effectue une étape S9 dans laquelle on affecte au seuil de courant maximum autorisé SeuilMaxAuto la valeur du courant maximum autorisé ImaxAuto, et on effectue une étape S10 dans laquelle on affecte au seuil de courant maximum autorisé SeuilMaxAuto la valeur de la consigne de courant d'éclairage Id sinon.

Au contraire, lorsque le paramètre intermédiaire NEDisp est négatif, on considère qu'il y a une sous consommation, et dans ce cas on effectue l'étape S10 dans laquelle on affecte au seuil de courant maximum autorisé SeuilMaxAuto la valeur de la consigne de courant d'éclairage Id. Par ailleurs, lorsque Dutil ≥ Dauto, c'est-à-dire que si le temps d'utilisation Dutil est supérieur ou égal au temps d'autonomie Dauto, le procédé de contrôle du courant d'alimentation 1 prend fin.

Lors de l'étape de limitation S11, on contrôle le courant d'alimentation fourni à la LED de façon que la valeur du courant d'alimentation soit inférieure ou égale au seuil de courant maximum autorisé SeuilMaxAuto. De préférence, on fournit un courant d'alimentation à la LED dont la valeur est égale au seuil de courant maximum autorisé de façon à optimiser la puissance d'éclairage en fonction de la capacité disponible de l'unité de stockage. On peut noter sur la figure 2 que suite à l'étape d'initialisation S1, on effectue dans un premier temps l'étape de contrôle S6 car au début du procédé de contrôle, la valeur du paramètre NEDisp est nulle. Puis dans un deuxième temps on effectue l'étape de limitation du courant d'alimentation S11, l'étape d'élaboration S2 et à nouveau l'étape de limitation S11, périodiquement selon la période de temps Tcycle. Grâce, notamment, à la sauvegarde du paramètre intermédiaire NEDisp, le procédé garantit une autonomie même après un arrêt de la lampe 1. En outre, l'utilisateur peut éventuellement modifier les valeurs SeuiMin, SeuilMax et Dauto pendant l'utilisation de la lampe.

Pour illustrer les étapes du procédé qui vient d'être décrit, on peut prendre l'exemple suivant :
- Capalnit = 2000 mAh (ou milliampère heure) ;
- SeuiMax = 700 mA ;
- SeuilMin = 50 mA ;
- Dauto = 4 heures ;
- Tcycle = 1 heure ;
- Marge = 0,9 ;
- Imoyen = CapaInit/Dauto = 2000/4 = 500 mA.

Au démarrage du procédé, lors de la première heure d'utilisation, c'est-à-dire à Dutil = 0 heure, par exemple la consigne de courant d'éclairage Id = 200 mA. On effectue donc l'étape d'initialisation S1, puis l'étape de contrôle S6 où l'on a NEDisp = 0 et ImaxAuto = SeuilMax = 700 mA. Lors de l'étape de contrôle S6, on effectue l'étape S7, puis les étapes S8 et S10. Puis on effectue l'étape S11 au cours de laquelle on limite le courant d'alimentation In à la valeur SeuilMaxAuto = Id = 200 mA. Par conséquent, lors de la première heure d'utilisation de la lampe, le courant d'alimentation In sera toujours inférieur ou égal à 200 mA, de préférence égal à 200 mA.

Puis, lors de la deuxième heure d'utilisation, c'est-à-dire à Dutil = 1 heure, par exemple la consigne de courant d'éclairage Id = 700 mA. En outre, la lampe 1 a consommé le courant Icons = 200 mA pendant le temps de cycle précédent Tcycle = 1 heure. On effectue ensuite l'étape de calcul S4 lors de laquelle on calcule : $\begin{matrix}CapaRest = Capalnit - CapaUtil = 2000 - 200 = 1800 mAh ; et \\ NEDisp = NEDisp + \left(lcons-lmoyen*Marge\right) * Tcycle = 0 + \left(200-500*0,9\right) * 1 = - 250.\end{matrix}$

En outre, on calcule : $Ratio = NEDisp / CapaRest = - 250 / 1800 = - 0 , 1388 ;$ et $lmaxAuto = \left(SeuilMax-SeuilMin\right) * \left(1-Ratio\right) = \left(700-50\right) * \left(1+0,1388\right) = 740 , 22 mA .$

Puis on effectue à nouveau l'étape de contrôle S6 lors de laquelle on effectue les étapes S7 et S10. Puis on effectue l'étape S11 au cours de laquelle on limite le courant d'alimentation In à la valeur SeuilMaxAuto = Id = 700 mA.

Puis, lors de la troisième heure d'utilisation, c'est-à-dire à Dutil = 2 heures, par exemple la consigne de courant d'éclairage Id = 700 mA. En outre, la lampe 1 a consommé le courant Icons = 700 mA pendant le temps de cycle précédent Tcycle = 1 heure. On effectue ensuite l'étape de calcul S4 lors de laquelle on calcule : $\begin{matrix}CapaRest = Capalnit - CapaUtil = 2000 - \left(200+700\right) = 1100 mAh ; et \\ NEDisp = NEDisp + \left(lcons-lmoyen*Marge\right) * Tcycle = - 250 + \left(700-500*0,9\right) * 1 = 0.\end{matrix}$

En outre, on calcule : $Ratio = NEDisp / CapaRest = 0 / 1100 = 0 ;$ et $lmaxAuto = \left(SeuilMax-SeuilMin\right) * \left(1-Ratio\right) = \left(700-50\right) * \left(1-0\right) = 650 mA .$

Puis on effectue les étapes S7, S8 et S9, puis l'étape S11 au cours de laquelle on limite le courant d'alimentation In à la valeur SeuilMaxAuto = ImaxAuto = 650 mA.

Puis, lors de la quatrième et dernière heure d'utilisation, c'est-à-dire à Dutil = 3 heures, par exemple la consigne de courant d'éclairage Id = 700 mA. En outre, la lampe 1 a consommé le courant Icons = 650 mA pendant le temps de cycle précédent Tcycle = 1 heure. On effectue ensuite l'étape de calcul S4 lors de laquelle on calcule : $\begin{matrix}CapaRest = Capalnit - CapaUtil = 2000 - \left(200+700+650\right) = 450 mAh ; et \\ NEDisp = NEDisp + \left(lcons-lmoyen*Marge\right) * Tcycle = 0 + \left(650-500*0,9\right) * 1 = 200.\end{matrix}$

En outre, on calcule : $Ratio = NEDisp / CapaRest = 200 / 450 = 0 , 444 ;$ et $lmaxAuto = \left(SeuilMax-SeuilMin\right) * \left(1-Ratio\right) = \left(700-50\right) * \left(1-0,444\right) = 361 , 4 mA .$

On effectue ensuite les étapes S7, S8 et S9, puis l'étape S11 au cours de laquelle on limite le courant d'alimentation In à la valeur SeuilMaxAuto = ImaxAuto = 361,4 mA. Lors de la dernière heure d'utilisation, le courant d'alimentation In fourni à la LED est égal à 361,4 mA. Par conséquent, à la fin du procédé de contrôle, on aura CapaRest = CapaInit - CapaUtil = 2000 - (200+700+650+361,4) = 88,6 mAh. On a bien garantit un courant minimum d'éclairage égal au seuil minimum SeuilMin pendant la durée d'utilisation Dauto de la lampe. En outre, on a optimisé l'éclairage produit par la lampe 1 de façon à fournir un courant d'alimentation maximum pendant chaque temps de cycle.

Une telle lampe dotée d'un dispositif de contrôle du courant d'alimentation est particulièrement adaptée pour une utilisation automatisée de la lampe. Par exemple, lorsque l'utilisateur souhaite éclairer son trajet, sans apport extérieur d'énergie et sans se soucier du réglage de l'éclairage produit par la lampe. Un tel dispositif permet de fournir un éclairage optimisé en fonction de ce qui a déjà été consommé en courant et en fonction de ce qui reste à fournir pendant le temps d'utilisation restant, tout en garantissant une autonomie de fonctionnement de la lampe.

## Revendications

1. Lampe électrique portative comprenant un module d'éclairage (2), un boîtier compact (3) renfermant une unité de stockage d'énergie électrique (4) configurée pour fournir un courant d'alimentation (In) au module d'éclairage (2), des moyens de mesure (12) d'un courant consommé (Icons) par le module d'éclairage, des moyens de détermination (22) configurés pour élaborer une consigne de courant d'éclairage (Id) **caractérisé en ce que** la lampe comprend en outre des moyens de calcul (23) pour calculer un paramètre intermédiaire (NEDisp) représentatif du niveau d'énergie disponible à partir d'une différence entre le courant consommé (Icons) et un courant de référence (Imoyen) et à partir d'une valeur précédente du paramètre intermédiaire, pour calculer un courant maximum autorisé (IMaxAuto) à partir du paramètre intermédiaire (NEDisp) et pour calculer un seuil de courant maximum autorisé (SeuilMaxAuto), ledit seuil de courant maximum autorisé étant égal à: i) la valeur minimum entre la consigne de courant d'éclairage (Id) et le courant maximum autorisé (IMaxAuto) lorsque le paramètre intermédiaire (NEDisp) est positif ou nul, ou ii) la consigne de courant d' éclairage (Id) lorsque le paramètre intermédiaire (NEDisp) est négatif, et des moyens de limitation (24) configurés pour limiter le courant d' alimentation (In) à une valeur inférieure ou égale au seuil de courant maximum autorisé (SeuilMaxAuto).

2. Lampe selon la revendication 1, dans laquelle les moyens de calcul (23) calculent le courant de référence à partir d'une capacité initiale de l'unité de stockage (4) et d'une durée d'autonomie de la lampe.

3. Lampe selon la revendication 1, dans laquelle les moyens de calcul (23) calculent le courant de référence à partir d'une capacité restante de l'unité de stockage (4) et d'une durée restante d'utilisation de la lampe.

4. Lampe selon la revendication 2 ou 3, dans laquelle les moyens de calcul (23) limitent la valeur du courant maximum autorisé à une valeur comprise entre un seuil minimum d'éclairage et un seuil maximum d'éclairage.

5. Lampe selon la revendication 4, comprenant un module d'entrée (8) configuré pour modifier les valeurs de la durée d'autonomie de la lampe, du seuil minimum d'éclairage et du seuil maximum d'éclairage.

6. Lampe selon l'une des revendications 1 à 5, comprenant un capteur optique (17) configuré pour élaborer un signal représentatif de l'éclairage induit par la lampe, les moyens de détermination (22) étant configurés pour élaborer la consigne de courant d'éclairage à partir du signal élaboré.

7. Lampe selon l'une des revendications 1 à 6, dans laquelle les moyens de mesure (12) sont configurés pour mesurer périodiquement le courant consommé par le module d'éclairage (2) au cours d'une période de temps déterminée, et les moyens de calcul (23) sont configurés pour calculer périodiquement le courant maximum autorisé et le seuil de courant maximum autorisé à chaque période de temps déterminée.

8. Lampe selon l'une des revendications 1 à 7, comprenant des moyens d'estimation configurés pour estimer la capacité initiale de l'unité de stockage à partir d'un coefficient représentatif du vieillissement de l'unité de stockage (4) estimé à partir d'un nombre de charges complètes de l'unité de stockage (4) ou à partir d'une résistance interne (Rint) de l'unité de stockage (4).

9. Procédé de contrôle d'un courant d'alimentation (In) fourni par une unité de stockage d'énergie électrique (4) à un module d'éclairage (2) d'une lampe électrique portative, **caractérisé en ce qu'**il comprend une élaboration (S2) d'un seuil de courant maximum autorisé comportant une mesure (S3) d'un courant consommé (Icons) par le module d'éclairage, une élaboration d'une consigne de courant d'éclairage (Id), un calcul (S4) : i) d'un paramètre intermédiaire (NEDisp) représentatif du niveau d'énergie disponible à partir d'une différence entre le courant consommé (Icons) et un courant de référence (Imoyen) et à partir d'une valeur précédente du paramètre intermédiaire, ii) d'un courant maximum autorisé (IMaxAuto) à partir du paramètre intermédiaire (NEDisp), et iii ) d' un seuil et de courant maximum autorisé (SeuilMaxAuto), ledit seuil de courant maximum autorisé (SeuilMaxAuto) étant égal à : iiii.1) la valeur minimum entre la consigne de courant d'éclairage (Id) et le courant maximum autorisé (IMaxAuto) lorsque le paramètre intermédiaire (NEDisp) est positif ou nul, ou iii.2) la consigne de courant d' éclairage (Id) lorsque le paramètre intermédiaire (NEDisp) est négatif , le procédé comprenant en outre une limitation (S11) du courant d' alimentation (In) à une valeur inférieure ou égale au seuil de courant maximum autorisé (SeuilMaxAuto).

10. Procédé selon la revendication 9, dans lequel on calcule le courant de référence à partir d'une capacité initiale de l'unité de stockage et d'une durée d'autonomie de la lampe.

11. Procédé selon la revendication 9, dans lequel on calcule le courant de référence à partir d'une capacité restante de l'unité de stockage et d'une durée restante d'utilisation de la lampe.

12. Procédé selon la revendication 10 ou 11, dans lequel on limite la valeur du courant maximum autorisé à une valeur comprise entre un seuil minimum d'éclairage et un seuil maximum d'éclairage.

13. Procédé selon la revendication 12, dans lequel on modifie les valeurs de la durée d'autonomie de la lampe, du seuil minimum d'éclairage et du seuil maximum d'éclairage pendant l'utilisation de la lampe.

14. Procédé selon l'une des revendications 9 à 13, dans lequel la consigne de courant d'éclairage varie en fonction d'un éclairage induit par la lampe.

15. Procédé selon l'une des revendications 9 à 14, dans lequel l'étape d'élaboration (S2) du seuil de courant maximum autorisé est effectuée périodiquement au cours d'une période de temps déterminée, et on mesure (S3) le courant consommé par le module d'éclairage au cours de la période de temps déterminée.

16. Procédé selon l'une des revendications 9 à 15, comprenant une estimation de la capacité initiale de l'unité de stockage à partir d'un coefficient représentatif du vieillissement de l'unité de stockage (4) estimé à partir d'un nombre de charges complètes de l'unité de stockage (4) ou à partir d'une résistance interne (Rint) de l'unité de stockage (4).

## Patentansprüche

1. Tragbare elektrische Lampe, die umfasst: ein Leuchtmodul (2), ein kompaktes Gehäuse (3), das eine Stromspeichereinheit (4) enthält, die so vorgesehen ist, dass sie das Leuchtmodul (2) mit einem Versorgungsstrom (In) versorgt, Messmittel zum Messen (12) eines von dem Leuchtmodul verbrauchten Stroms (Icons), Bestimmungsmittel (22), die so vorgesehen sind, dass sie einen Leuchtstromsollwert (Id) ermitteln, **dadurch gekennzeichnet, dass** die Lampe ferner Berechnungsmittel (23) zum Berechnen eines Zwischenparameters (NEDisp) umfasst, der die verfügbare Energiemenge wiedergibt und auf der Basis einer Differenz zwischen dem verbrauchten Strom (Icons) und einem Referenzstrom (Imoyen) und einem vorhergehenden Wert des Zwischenparameters errechnet wird, um einen zulässigen Spitzenstrom (IMaxAuto) ausgehend von dem Zwischenparameter (NEDisp) zu berechnen und um einen zulässigen Spitzenstromschwellenwert (SeuilMaxAuto) zu berechnen, welcher zulässige Spitzenstromschwellenwert ist gleich: i) dem Mindestwert zwischen dem Leuchtstromsollwert (Id) und dem zulässigen Spitzenstrom (ImaxAuto), wenn der Zwischenparameter (NEDisp) positiv oder null ist, oder ii) dem Leuchtstromsollwert (Id), wenn der Zwischenparameter (NEDisp) negativ ist, sowie Begrenzungsmittel (24), die so vorgesehen sind, dass sie den Versorgungsstrom (In) auf einen Wert begrenzen, der niedriger als der oder gleich dem zulässigen Spitzenstromschwellenwert (SeuilMaxAuto) ist.

2. Lampe nach Anspruch 1, bei der die Berechnungsmittel (23) den Referenzstrom ausgehend von einer Ausgangskapazität der Speichereinheit (4) und einer Autonomiedauer der Lampe berechnen.

3. Lampe nach Anspruch 1, bei der die Berechnungsmittel (23) den Referenzstrom aus einer Restkapazität der Speichereinheit (4) und einer Restnutzungsdauer der Lampe berechnen.

4. Lampe nach Anspruch 2 oder 3, bei der die Berechnungsmittel (23) den Wert des zulässigen Spitzenstroms auf einen Wert begrenzen, der zwischen einem niedrigsten Leuchtschwellenwert und einem höchsten Leuchtschwellenwert liegt.

5. Lampe nach Anspruch 4, die ein Eingangsmodul (8) umfasst, das so vorgesehen ist, dass es die Autonomiedauerwerte der Lampe, des niedrigsten und des höchsten Leuchtschwellenwerts verändert.

6. Lampe nach einem der Ansprüche 1 bis 5, die einen optischen Sensor (17) umfasst, der so vorgesehen ist, dass er ein Signal erzeugt, das die von der Lampe erzeugte Beleuchtung wiedergibt, wobei die Bestimmungsmittel (22) so vorgesehen sind, dass sie den Leuchtstromsollwert auf der Basis des erzeugten Signals bestimmen.

7. Lampe nach einem der Ansprüche 1 bis 6, bei der die Messmittel (12) so vorgesehen sind, dass sie den von dem Leuchtmodul (2) während eines bestimmten Zeitraums verbrauchten Strom periodisch messen, und die Berechnungsmittel (23) so vorgesehen sind, dass sie den zulässigen Spitzenstrom und den Schwellenwert des maximal in jedem bestimmten Zeitraum zulässigen Stroms periodisch berechnen.

8. Lampe nach einem der Ansprüche 1 bis 7, die Mittel zum Schätzen umfasst, die so vorgesehen sind, dass sie die Ausgangskapazität der Speichereinheit auf Basis eines Koeffizienten schätzen, der das Altem der Speichereinheit (4) wiedergibt, der auf der Basis einer Anzahl kompletter Ladungen der Speichereinheit (4) oder eines Innenwiderstands (Rint) der Speichereinheit (4) geschätzt wird.

9. Verfahren zum Steuern eines Versorgungsstroms (In), mit dem eine Stromspeichereinheit (4) ein Leuchtmodul (2) einer tragbaren elektrischen Lampe versorgt, **dadurch gekennzeichnet, dass** es eine Ermittlung (S2) eines zulässigen Spitzenstromschwellenwerts umfasst, die eine Messung (S3) eines von dem Leuchtmodul verbrauchten Stroms (Icons), eine Ermittlung eines Leuchtstromsollwerts (Id), eine Berechnung (S4) i) eines Zwischenparameters (NEDisp) umfasst, der für die Energiemenge steht, die auf der Grundlage einer Differenz zwischen dem verbrauchten Strom (Icons) und einem Referenzstrom (Imoyen) und ausgehend von einem vorhergehenden Wert des Zwischenparameters zur Verfügung steht, ii) eines zulässigen Spitzenstroms (IMaxAuto) ausgehend von dem Zwischenparameter (NEDisp) und iii) eines zulässigen Spitzenstromschwellenwerts (SeuilMaxAuto), welcher zulässige Spitzenstromschwellenwert (SeuilMaxAuto) ist gleich: iii. 1) des niedrigsten Werts zwischen dem Leuchtstromsollwert (Id) und dem zulässigen Spitzenstrom (ImaxAuto), wenn der Zwischenparameter (NEDisp) positiv oder null ist, oder iii. 2) des Leuchtstromsollwerts (Id), wenn der Zwischenparameter (NEDisp) negativ ist, wobei das Verfahren ferner eine Begrenzung (S11) des Versorgungsstroms (In) auf einen Wert umfasst, der niedriger als der zulässige Spitzenstromschwellenwert (SeuilMaxAuto) oder gleich diesem ist.

10. Verfahren nach Anspruch 9, bei dem der Referenzstrom aus einer Ausgangskapazität der Speichereinheit und einer Autonomiedauer der Lampe berechnet wird.

11. Verfahren nach Anspruch 9, bei dem der Referenzstrom aus einer Restkapazität der Speichereinheit und einer Restnutzungsdauer der Lampe berechnet wird.

12. Verfahren nach Anspruch 10 oder 11, bei dem der Wert des zulässigen Spitzenstroms auf einen Wert begrenzt wird, der zwischen einem Mindest- und einem Hochstleuchtschwellenwert liegt.

13. Verfahren nach Anspruch 12, bei dem die Werte der Autonomiedauer der Lampe, des niedrigsten Leuchtschwellenwerts und des höchsten Leuchtschwellenwerts während der Benutzung der Lampe verändert werden.

14. Verfahren nach einem der Ansprüche 9 bis 13, bei dem der Leuchtstromsolluvert abhängig von einer von der Lampe induzierten Beleuchtung schwankt.

15. Verfahren nach einem der Ansprüche 9 bis 14, bei dem der Schritt der Ermittlung (S2) des zulässigen Spitzenstromschwellenwerts periodisch während eines bestimmten Zeitraums vorgenommen wird, und dass der von dem Leuchtmoduf während des bestimmten Zeitraums verbrauchte Strom gemessen wird (S3).

16. Verfahren nach einem der Ansprüche 9 bis 15, das eine Schätzung der Ausgangskapazität der Speichereinheit auf der Basis eines Koeffizienten umfasst, der das Altern der Speichereinheit (4) wiedergibt, der auf der Basis einer Anzahl kompletter Ladungen der Speichereinheit (4) oder eines Innenwiderstands (Rint) der Speichereinheit (4) geschätzt wird.

## Claims

1. Portable electric lamp comprising a lighting module (2), a compact housing (3) enclosing an electric power storage unit (4) configured to provide a power supply current (In) to the lighting module (2), means for measuring (12) a current consumed (Icons) by the lighting module, determination means (22) configured to generate a lighting current set point (Id), **characterized in that** the lamp further comprises calculation means (23) for calculating an intermediate parameter (NEDisp) representative of the available power level from a difference between the consumed current (icons) and a reference current (Imoyen) and from a previous value of the intermediate parameter, for calculating a maximum authorized current (IMaxAuto) from the intermediate parameter (NEDisp) and for calculating a maximum authorized current threshold (SeuilMaxAuto), said maximum authorized current threshold being equal to: i) the minimum value between the lighting current set point (Id) and the maximum authorized current (IMaxAuto) when the intermediate parameter (NEDisp) is positive or zero, or ii) the lighting current set point (Id) when the intermediate parameter (NEDisp) is negative, and limiting means (24) configured to limit the power supply current (In) to a value lower than or equal to the maximum authorized current threshold (SeuiMaxAuto).

2. Lamp according to claim 1, wherein the calculation means (23) calculate the reference current from an initial capacity of the storage unit (4) and a lamp autonomy time.

3. Lamp according to claim 1, wherein the calculation means (23) calculate the reference current from a remaining capacity of the storage unit (4) and a remaining lamp service time.

4. Lamp according to claim 2 or 3, wherein the calculation means (23) limit the value of the maximum authorized current to a value between a minimum illumination threshold and a maximum illumination threshold.

5. Lamp according to claim 4, comprising an input module (8) configured to modify values of the lamp autonomy time, the minimum illumination threshold and the maximum illumination threshold.

6. Lamp according to one of claims 1 to 5, comprising an optical sensor (17) configured to generate a signal representative of the lighting induced by the lamp, the determination means (22) being configured to generate the lighting current set point from the generated signal.

7. Lamp according to one of claims 1 to 6, wherein the measurement means (12) are configured to periodically measure the current consumed by the lighting module (2) during a determined time period, and the calculation means (23) are configured to periodically calculate the maximum authorized current and the maximum authorized current threshold at each determined time period.

8. Lamp according to one of claims 1 to 7, comprising estimation means configured to estimate the initial capacity of the storage unit from a coefficient representative of the aging of the storage unit (4) estimated from a number of full charges of the storage unit (4) or from an internal resistance (Rint) of the storage unit (4).

9. Method for controlling a power supply current (In) provided by an electric power storage unit (4) to a lighting module (2) of a portable electric lamp, **characterized in that** it comprises a generation (S2) of a maximum authorized current threshold comprising measuring (S3) a current consumed (Icons) by the lighting module, generating a lighting current set point (Id), calculating (S4): i) an intermediate parameter (NEDisp) representative of the available power level from a difference between the consumed current (Icons) and a reference current (Imoyen) and from a previous value of the intermediate parameter, ii) a maximum authorized current (IMaxAuto) from the intermediate parameter (NEDisp) and iii) a maximum authorized current threshold (SeuilMaxAuto), from the minimum value between the lighting current set point and the maximum authorized current, said maximum authorized current threshold (SeuilMaxAuto) being equal to: iii.1) the minimum value between the lighting current set point (Id) and the maximum authorized current (IMaxAuto) when the intermediate parameter (NEDisp) is positive or zero, or iii.2) the lighting current set point (Id) when the intermediate parameter (NEDisp) is negative, the method further comprising a limitation (S11) of the power supply current (In) to a value lower than or equal to the maximum authorized current threshold (SeuilMaxAuto).

10. Method according to claim 9, wherein the reference current is calculated from an initial capacity of the storage unit and a lamp autonomy time.

11. Method according to claim 9, wherein the reference current is calculated from a remaining capacity of the storage unit and a remaining lamp service time.

12. Method according to claim 10 or 11, wherein the value of the maximum authorized current is limited to a value between a minimum illumination threshold and a maximum illumination threshold.

13. Method according to claim 12, wherein the values of the lamp autonomy time, the minimum illumination threshold and the maximum illumination threshold are modified during lamp service time.

14. Method according to one of claims 9 to 13, wherein the lighting current set point varies according to a lighting induced by the lamp.

15. Method according to one of claims 9 to 14, wherein the step of generation (S2) of the maximum authorized current threshold is periodically carried out during a determined time period, and the current consumed by the lighting module is measured (S3) during the determined time period.

16. Method according to one of claims 9 to 15, comprising estimating the initial capacity of the storage unit from a coefficient representative of the aging of the storage unit (4) estimated from a number of full charges of the storage unit (4) or from an internal resistance (Rint) of the storage unit (4).
